# EUROPÄISCHE PATENTSCHRIFT

(11) **EP 3 189 888 B1**
(45) Veröffentlichungstag und Bekanntmachung des Hinweises auf die Patenterteilung: **15.02.2023**
(21) Anmeldenummer: 16205604.8
(22) Anmeldetag: 21.12.2016
(51) Int. Cl.: B01F 27/1123, B01F 27/61, B01F 27/806, B01F 29/83

(54) **MISCHVORRICHTUNG**
MIXING DEVICE
DISPOSITIF DE MÉLANGE

(30) Priorität: 05.01.2016 DE 102016100158
(43) Veröffentlichungstag der Anmeldung: 12.07.2017
(73) Patentinhaber: Ireks GmbH, 95326 Kulmbach (DE)
(72) Erfinder: Soiné, Stefan, 95359 Kasendorf (DE)
(74) Vertreter: Keil & Schaafhausen Patentanwälte PartGmbB

(56) Entgegenhaltungen:
- DE-U1- 9 420 292
- US-A- 2 219 706
- US-A1- 2008 279 040

## Beschreibung

Die vorliegende Erfindung betrifft eine Mischvorrichtung zum Mischen von Mischgut, wie trockene und/oder angefeuchteten Feststoffe und oder Flüssigkeiten, mit einem Behälter zu Aufnahme des Mischguts mit einer Öffnung und einem auf und/oder über der Öffnung positionierbaren Mischerdeckel.

Gattungsgemäße Vorrichtungen werden verwendet, um Stoffe wie Mehl, Teig, Brei, Joghurt oder anderes pulverförmiges, körniges, pastenförmiges und/oder flüssigem Mischgut zu vermischen. Der Behälter wird mit dem Mischgut befüllt und ein in dem Behälter angeordnetes oder anordenbares rotierendes Rührwerk oder Mischwerkzeug, wie eine Mischwelle oder dergleichen, durchmischt das Mischgut.

Einige Mischvorrichtung sehen vor, den Behälter während des Mischvorgangs relativ zum Deckel um seine Hochachse zu rotieren, wobei der Deckel das Mischwerkzeug und häufig auch einen Antrieb zum Rotieren des Mischwerkzeugs trägt. Durch Anheben bzw. Absenken des Deckels wird das Mischwerkzeug aus dem Behälter entfernt bzw. in diesen hineingeführt. Der Vorteil von diesen, im Allgemeinen als Mischerglocke bezeichneten Abdeckungen, besteht insbesondere darin, dass der Behälter nicht nur als reines Mischgefäß, sondern auch als Transportgefäß verwendet kann, indem der Behälter nach dem Mischvorgang aus der Mischvorrichtung entfernt wird. Der Deckel kann noch weitere Vorrichtung tragen, wie beispielsweise einen an einer drehbaren Welle angeordneten Zerhacker zum Zerkleinern des Mischguts.

Ein solcher Mischer ist beispielsweise aus der DE 33 14 727 C2 bekannt, die eine Mischvorrichtung mit einem am Deckel angebrachten Mischwerkzeug beschreibt. Der Behälter ist an einem Mischergestell drehbar gelagert und die oben liegende Behälteröffnung, durch die das Mischgut in den Behälter eingebracht wird, wird durch den Deckel verschlossen, der über bzw. auf der Öffnung platziert wird. Das Mischwerkzeug erstreckt sich durch den Deckel in den Behälter hinein. Zwischen dem Deckel und dem drehbaren Behälter ist ein Gleit-Dicht-Lager vorgesehen. Der Deckel besitzt auf Unterseite, die der Behälteröffnung zugewandt ist, eine Vertiefung, und der obere Rand des Behälters ist in die Vertiefung eingesetzt. Problematisch ist dabei die Zentrierung des Deckels in Bezug auf den Behälter. Der Deckel muss korrekt auf dem Behälter sitzen, damit es nicht zu unrundem Lauf kommt, wenn das Mischwerkzeug das Mischgut durch Rotieren mischt und der Behälter dabei um seine Hochachse rotiert.

Eine alternative Mischvorrichtung gemäß dem Oberbegriff des Anspruchs 1, die z.B. für Farben einsetzbar ist, ist aus der US 2,219,706 A bekannt. Weiter ist aus der US 2008/279040 A1 ein Mischer für gefrorene Getränke bekannt, bei dem ein Deckel abdichtend auf einen Behälter aufsetzbar ist.

Gerade in Fällen, in denen der Behälter auch als Transportbehälter verwendet wird, ist eine schnelle und korrekte Positionierung des Deckels und des Mischwerkzeugs in dem Behälter von entscheidender Bedeutung. Ist der Deckel nicht korrekt auf dem Behälter ausgerichtet, kann Mischgut austreten. Im schlimmsten Fall schlägt das Mischwerkzeug gegen die innere Behälterwand, wodurch nicht nur der Behälter beschädigt wird und die Qualität des Mischgutes leidet, sondern vor allem Explosionsrisiken durch Funkenschlag oder Erhitzung entstehen. Zudem sind die Einsatzmöglichkeiten im Rahmen einer Automatisierung begrenzt, weil die korrekte Positionierung des Deckels stets von Hand erfolgen muss, um sicherzustellen, dass der Deckel ordnungsgemäß auf oder am Behälter zentriert ist.

Es ist Aufgabe der vorliegenden Erfindung, eine Mischvorrichtung vorzuschlagen, die eine einfachere und effizientere Positionierung des Mischerdeckels ermöglicht.

Diese Aufgabe wird durch eine Mischvorrichtung mit den Merkmalen des Patentanspruchs 1 gelöst.

Erfindungsgemäß ist vorgesehen, dass eine Führung zum Positionieren des Mischerdeckels über der Öffnung vorgesehen ist, dass der Mischerdeckel schwimmend an der Führung gelagert ist, so dass sich der Mischerdeckel innerhalb eines vorgegebenen Bewegungsbereichs quer zu der Führung bewegen kann und dass der Mischerdeckel Zentriermittel aufweist, um den Mischerdeckel an dem Behälter zu zentrieren.

Die schwimmende Lagerung gewährleistet ein einfaches, sicheres und effizientes Positionieren des Mischerdeckels am Behälter, wobei die gleichzeitige Zentrierung für einen ordnungsgemäßen Sitz sorgt. So wird sichergestellt, dass der Deckel korrekt zur Hochachse des Behälters, die auch die Rotationsachse des Behälters sein kann, ausgerichtet ist. Dies trifft insbesondere dann zu, wenn es sich um eine Mischerglocke handelt, die auch das Rührwerkzeug trägt. Durch die schwimmende Lagerung wird auch dieses ordnungsgemäß in dem Behälter positioniert. Dies erhöht zum einen die Effizienz des Mischvorgangs, zum anderen wird vermieden, dass das Rührwerkzeug in Kontakt mit der Behälterwand kommt. Die schwimmende Lagerung passt sich den normalen Fertigungstoleranzen an, die bei den Behältern auftreten können. Damit ist das System insbesondere für automatisierte Vorgänge, wie bspw. ein automatisiertes Absenken des Mischerdeckels geeignet.

Die Zentriermittel weisen drei Eingriffsabschnitte z.B. in Form von Führungsflächen auf, die derart ausgebildet sind, dass sie den Mischerdeckel am Behälter zentrieren, wenn die Eingriffsabschnitte zumindest abschnitts- und/oder teilweise am Behälter, vorzugsweise der äußeren Behälterwand, anliegen und sich dabei relativ zum Behälter, vorzugsweise in Richtung Behälterboden, bewegen. Dies kann dann geschehen, wenn der Mischerdeckel auf den Behälter abgesenkt wird. Erfindungsgemäß kann die Zentrierung auch dann erfolgen, wenn der Mischerdeckel über dem Behälter in eine erste Endposition gebracht ist. In diesem Fall können die Zentriermittel z.B. relativ zum Behälter in vertikale Richtung verfahrbare Zentriereinheiten umfassen, an denen die Führungsflächen ausgebildet sind. Es können mehrere Zentriermittel vorgesehen sein, die nacheinander an der Behälterwand angreifen, wenn diese relativ zum Behälter bewegt werden.

Durch die Zentriermittel wird der Mischerdeckel in einer Richtung, die nicht der Führungsrichtung der Führung entspricht, relativ zu der Führung bewegt. Der Mischerdeckel muss also nicht auf dem Behälter abgesetzt werden. Die schwimmende Lagerung lässt Relativverschiebungen bzw. Bewegungen zwischen dem Mischerdeckel und der Führung zu und kann bspw. durch zwei relativ zueinander verschiebbare Gleitflächen gebildet werden, wobei die eine Gleitfläche mit der Führung verbunden ist und rein vertikal geführt ist und wobei die zweite Gleitfläche an dem Mischerdeckel vorgesehen und an der ersten Gleitfläche relativ zu dieser in horizontaler Richtung bewegbar ist. In einer Richtung quer zu der Richtung, in der die beiden Gleitflächen relativ zueinander verschiebbar sind, ist die zweite Gleitfläche vorzugsweise fest mit der ersten Gleitfläche verbunden oder zumindest an dieser abgestützt, so dass eine Bewegung in vertikaler Richtung von der ersten Gleitfläche auf die zweite Gleitfläche übertragen wird. Die schwimmende Lagerung ist so ausgebildet, dass der mögliche Bereich der Relativverschiebungen in einem vorgegebenen Bereich mit festgesetzten Grenzen stattfindet.

Die Führung ist so ausgebildet, dass sie den Mischerdeckel auf die Öffnung zu führt. Sie kann bspw. durch eine Führungsschiene oder dergleichen gebildet werden, die eine Querbewegung des Mischerdeckels zunächst ausschließt. Dies trägt grundsätzlich die Gefahr, dass der Deckel nicht korrekt über dem Behälter positioniert wird. Die schwimmende Lagerung, die den Mischerdeckel mit der Führung verbindet, erlaubt Querbewegungen und kompensiert die möglichen Abweichungen, die im Betrieb auftreten können.

Der Bewegungsbereich, innerhalb dessen sich der Mischerdeckel relativ zu der Führung bewegen kann, kann ein horizontaler Bewegungsbereich sein, der in einer Ebene senkrecht zur Behälterhochachse liegt.

Vorzugsweise ist die Führung eine Vertikalführung, sie kann aber auch eine schräge Führung sein. Der Behälterdeckel kann mittels einer Koppeleinrichtung an die Führung gekoppelt sein, wobei die Koppeleinrichtung Teil der schwimmenden Lagerung ist. Vorzugsweise umfasst die Führung einen Vertikal-Führungshubrahmen. Dieser kann einen oder mehrere Führungsschienen umfassen, die vertikal ausgerichtet sind.

Die Führung kann ferner eine Hubvorrichtung umfassen, oder es kann eine Hubvorrichtung an der Führung vorgesehen sein, die den Deckel anhebt bzw. absenkt. Die Hubvorrichtung kann pneumatische oder hydraulische Antriebe umfassen und/oder einen Kettenzug aufweisen.

Vorzugsweise schwebt der Mischerdeckel im Betrieb über dem Behälter. Er kann dann in einem vorzugsweise geringen Abstand zur Behälteröffnung positioniert werden, um einen Kontakt zwischen Behälter und Mischerdeckel zu vermeiden, wenn der Behälter relativ zu dem Mischerdeckel rotiert.

Gemäß einer weiteren Ausführungsform ist vorgesehen, dass der Mischerdeckel wenigstens ein Mischwerkzeug aufweist und damit als Mischerglocke ausgebildet ist. Es kann sich hierbei bspw. um eine Mischwelle mit einer Mischwendel, aber auch um einen Zerhacker oder dergleichen handeln. Vorzugsweise ist in diesem Fall der Behälter drehbar um seine Hochachse gelagert und es ist ein Antrieb zum rotatorischen Antreiben des Behälters um die Hochachse vorgesehen.

Gemäß einer weiteren Ausführungsform umfasst die schwimmende Lagerung wenigstens einen Bolzen, der mit der Führung verbunden ist und an dessen einem Ende eine Scheibe angeordnet ist. Die Scheibe ist wiederum an einem Halteabschnitt des Mischerdeckels angeordnet, so dass die Scheibe den Halteabschnitt, und damit den Mischerdeckel in vertikaler Richtung abstützt, wobei der Halteabschnitt so ausgebildet ist, dass sich die Scheibe relativ zum Halteabschnitt quer zur Führungsrichtung in einem vorgegebenen Bewegungsbereich bewegen kann.

Die Begriffe horizontal und vertikal sind so zu verstehen, dass sie im Wesentlichen zwei senkrecht zueinander stehende Richtungen von Mischerdeckel und Führung definieren. Der Bolzen und die Scheibe bilden hierbei eine Koppeleinrichtung, über die der Mischerdeckel an der Führung zum Absenken des Mischerdeckels gekoppelt ist. Vorzugsweise umfasst die Mischvorrichtung mehrere Haltebolzen zum Abheben und zum Absenken des Mischerdeckels. Der Bolzen wird in der Führung geführt und kann sich in vertikaler Richtung bewegen, wogegen er an einer Bewegung in horizontaler Richtung gehindert wird. Der Vertikal-Führungshubrahmen ist starr, wogegen die Mischerglocke in vertikaler Richtung am Vertikal-Führungshubrahmen verschiebbar geführt ist und in horizontaler Richtung relativ zum Vertikal-Führungshubrahmen schwimmend gelagert ist. Die Bolzen dienen als Aufhängebolzen. Die schwimmende Lagerung ist vorzugsweise so ausgebildet, dass der mögliche Bewegungsspielraum in einem Bereich von +/- 40 mm stattfinden kann.

Der Halteabschnitt kann gemäß einer weiteren Ausführungsform einen ringförmigen Raum umfassen, in dem die Scheibe angeordnet ist, wobei der Innendurchmesser des Raums größer ist als der Durchmesser der Scheibe. Mit anderen Worten kann der Halteabschnitt kreisförmig ausgebildet sein. Auch die Scheibe kann eine kreisförmige Form aufweisen. Die Scheibe kann so angeordnet sein, dass der Halteabschnitt an der Scheibe anliegt. Der Halteabschnitt kann eine kreisförmige Öffnung aufweisen, durch die sich der Bolzen zur Führung hin erstreckt, wobei die kreisförmige Öffnung in dem Halteabschnitt größer ist als der Durchmesser des Bolzens, so dass sich der Halteabschnitt in horizontaler Richtung relativ zum Bolzen bewegen kann. Der Halteabschnitt des Mischerdeckels ist größer als der Halteabschnitt der Scheibe, so dass sich der Halteabschnitt in horizontaler Richtung relativ zur Scheibe bewegen kann. Vorzugsweise ist der Mischerdeckel an drei Abschnitten an der Führung schwimmend gelagert. Vorzugsweise sind diese drei Abschnitte gleichmäßig um die Hochachse des Behälters verteilt.

Die Zentriermittel umfassen wenigstens drei Zentriereinheiten, die mit dem Mischerdeckel verbunden sind und die um eine Hochachse des Behälters verteilt sind. Die Zentriereinheiten weisen jeweils einen Eingriffsabschnitt auf, der zur Anlage an der Behälterwand ausgebildet ist. Die Eingriffsabschnitte bewirken die korrekte Ausrichtung des Mischerdeckels und lenken den Deckel in die korrekte Position relativ zum Behälter, wenn der Eingriffsabschnitt an der Behälterwand entlang geführt wird. Der Eingriffsabschnitt ist vorzugsweise so ausgebildet, dass er sich in vertikaler Richtung erstreckt, um den Mischerdeckel sanft in Position zu drängen.

Es hat sich als besonders vorteilhaft herausgestellt, wenn die Zentriereinheiten zumindest abschnittsweise konisch geformt sind. In Weiterbildung dieses Erfindungsgedankens kann der konische Abschnitt in vertikaler Richtung in einen zylindrischen Abschnitt übergehen, so dass eine definierte Endposition des Mischerdeckels relativ zum Behälter eingenommen wird.

Eine weitere Ausführungsform der Erfindung sieht vor, dass die Zentriereinheiten rotatorisch gelagert sind, so dass sie um ihre Hochachse rotieren können. Diese Art der Zentrierung stellt sicher, dass der Behälter effektiv relativ zum Mischerdeckel rotieren kann, wobei der Kontakt zwischen Zentriereinheit und Behälter erhalten bleibt. Die Zentriereinheiten können z.B. nach Art einer Trommel oder Rolle geformt sein.

Der Behälter kann an der Behälteraußenwand über einen oder mehrere sich radial nach außen erstreckende Borde, Ränder, Vorsprünge oder dergleichen verfügen, die unter anderem zur Anlage der Zentriereinheiten dienen können.

Eine weitere Ausführungsform der Erfindung sieht vor, dass der Mischerdeckel an der zum Behälter gerichteten Seite ein zylinderförmiges Ringelement aufweist. Dieses kann derart an den Mischerdeckel gekoppelt sein, dass das Ringelement durch Absenken des Mischerdeckels auf einem die Öffnung umgebenden Behälterrand abgelegt werden kann. Dieser so genannte "Schuss" kann bspw. ein Blechring sein, der zunächst in der Ausgangsstellung an der Mischerglocke hängt. Beim Absenken des Mischerdeckels setzt der Schuss auf dem Behälterrand auf und wird von dem Mischerdeckel entkoppelt. Zum Koppeln von Ringelement und Mischerdeckel können dem Fachmann geläufige Befestigungsmittel, wie eine Aufhängung, Haken, Schraubverbindungen, Schnellverschlüsse oder dergleichen verwendet werden. Das Ringelement erhöht effektiv die Behälterwandung. Es wird beim Rotieren des Behälters um seine Mittelachse mitgedreht. Vorzugsweise ist im Betrieb zwischen dem Mischerdeckel und dem Ringelement zumindest abschnittsweise ein Spalt vorgesehen. Dieser liegt horizontal zwischen der Unterseite des Mischerdeckels und der Oberseite des Ringelements, so dass ein definierter Luftspalt entsteht, der zur Staubaspiration beiträgt.

Gemäß einer weiteren Ausführungsform der Erfindung sind Mittel zum Verspannen des Mischerdeckels über dem Behälter vorgesehen. Diese können dazu dienen, ein Kippen der Mischerglocke bzw. des Mischerdeckels zu verhindern. Zu diesem Zweck können die Mittel zum Verspannen wenigstens eine verschwenkbare Rolle aufweisen, die gegen den Behälter, vorzugsweise gegen einen an der Außenwand des Behälters angeformten oder angebrachten Bord und/oder eine umlaufende Kante verschwenkt werden kann. Die Rolle ist mit dem Mischerdeckel, vorzugsweise mit den Zentriereinheiten, fest verbunden. Wenn die Rolle gegen den Bord des Behälters geschwenkt wird, kann diese ein Verkippen des Deckels relativ zum Behälter effektiv verhindern.

Erfindungsgemäß können die Mittel zum Verspannen eine Schwenk-Hub-Zylindervorrichtung oder dergleichen zum Verschwenken der Rolle aufweisen, so dass der Automatisierungsgrad der Anlage noch erhöht werden kann. Die Rolle kann dann direkt an der Zentriereinheit von unten gegen den Behälter, Bord oder Flansch eingeschwenkt und vorzugsweise pneumatisch verspannt werden. Erfindungsgemäß können die Zentriermittel jeweils eine zweite Rolle aufweisen, die so angeordnet ist, dass sie an der Oberseite des Bords oder dergleichen anliegt.

Ferner kann die Mischvorrichtung über eine Verstelleinheit, wie einen pneumatischen Aktuator oder dergleichen verfügen, der dazu eingerichtet ist, den Mischerdeckel nach dem Entfernen von dem Behälter relativ zur Führung wieder in eine relative Nulllage zu bringen. Dadurch wird sichergestellt, dass sich der Mischerdeckel relativ zu der Führung innerhalb des vorgegebenen Bewegungsbereichs bewegen kann.

Weitere Vorteile, Merkmale und Ausführungsbeispiele der Erfindung ergeben sich aus der nachfolgenden Beschreibung eines Ausführungsbeispiels und den Zeichnungen. Dabei bilden alle beschriebenen und/oder bildlich dargestellten Merkmale für sich oder in beliebiger Kombination den Gegenstand der Erfindung, auch unabhängig von ihrer Zusammenfassung in den Ansprüchen oder deren Rückbezügen.

Es zeigen:
- Fig. 1: in einer Schnittansicht eine Mischvorrichtung nach einer ersten Ausführungsform der Erfindung;
- Fig. 2: einen Ausschnitt der Mischvorrichtung aus Figur 1; und
- Fig. 3: einen weiteren Ausschnitt der Mischvorrichtung aus Figur 1 in perspektivischer Ansicht.

Die in der Figur 1 dargestellte Mischvorrichtung 1 umfasst einen Mischbehälter 2 mit einer Hochachse 3. Am oberen Ende weist der Behälter 2 eine Öffnung 4 auf, über der ein Deckel 5 angeordnet ist. Durch die Öffnung 4 kann der Behälter 2 mit Mischgut (nicht dargestellt) gefüllt werden. Ein Mischwerkzeug in Form einer Mischwelle 6, die zwei Mischwendeln 7 zum Vermischen des Mischgutes aufweist, ist innerhalb des Behälters 2 angeordnet. Die Mischwelle 6 erstreckt sich von einem Bodenbereich 8 des Behälters 2 schräg zur Hochachse 3 durch den Deckel 5, wo sie von dem Deckel 5 gehalten bzw. an diesem gelagert ist. Ein Antrieb 9 ist an dem Mischerdeckel 5 angebracht und treibt die Mischwelle 6 rotatorisch um eine sich in Längsrichtung der Mischwelle 6 erstreckende Rotationsachse 9a an, so dass das Mischgut durch die Mischwendeln 7 gemischt wird. Durch Anheben des Mischerdeckels 5 nach oben (von der Öffnung 4 weg) wird auch die Mischwelle 6 aus dem Behälter 2 entfernt. Es ist dann möglich, den Behälter 2 gegen einen anderen Behälter auszutauschen, der mit dem zu vermischenden Mischgut befüllt wird. Anschließend kann der Deckel 5 mit der Mischwelle 6 auf den neuen Behälter hinabgesenkt werden, wodurch die Mischwelle 6 in den Behälter eingebracht wird.

Der Behälter 2 weist einen äußeren Mantel bzw. eine äußere Behälterwand 10 auf. Der Mischerdeckel 5 erstreckt sich über einen äußeren Rand des Behälters 2 hinaus und endet in einem Abschnitt 11 an dem der Mischerdeckel 5 schwimmend an einer Führung 12 gelagert ist. Die Führung 12 umfasst ein Verfahrelement 13 in Form eines Rahmens und ein Grundelement 14 in Form einer Vertikalführung. Das Verfahrelement 13 ist in dem Grundelement 14 vertikal geführt, so dass sich das Verfahrelement 13 lediglich in vertikaler Richtung, nicht aber in horizontaler Richtung bewegen kann. Auch Schwenkbewegungen des Verfahrelements 13 sind ausgeschlossen. Die Verbindung zwischen Verfahrelement 13 und Grundelement 14 ist als Führungsschienenverbindung ausgeführt, so dass die Einheit als Vertikal-Führungshubrahmen ausgebildet ist.

Am oberen Ende des Grundelements 14 ist ein Antrieb 15 (Hubeinrichtung) zum Heben und Senken des Mischerdeckels 5 angeordnet. Dieser ist über eine Kette 16 mit dem Antrieb 15 verbunden.

Die Figur 1 zeigt die Mischvorrichtung in einem gebrauchsfertigen Zustand, in dem der Mischerdeckel 5 oberhalb der Öffnung 4 des Behälters 2 positioniert ist. Zwischen dem Mischerdeckel 5 und der Öffnung 4 ist ein Ringelement 16 angeordnet, das als Blechring ausgeführt ist.

Die Behälterwand 10 umfasst einen oberen Behälterabschnitt mit einer zylindrischen Behälteraußenwand 17 und einem in Richtung nach unten anschließenden Behälterwandabschnitt 18 mit konischer Innenform, der sich zum Behälterboden 8 hin verjüngt.

Der Behälter 2 ist drehend auf einer Lagerung 19 gelagert, so dass er um seine Hochachse 3 rotieren kann. Ein Antrieb 20, der an der Unterseite des Behälters 2 angreift, dient dazu, den Behälter um seine Hochachse 3 rotatorisch anzutreiben.

In einem Außenbereich des Mischerdeckels 5 befinden sich Zentriermittel 21, die dafür sorgen, dass der Mischerdeckel 5 an dem Behälter zentriert wird, wenn er auf dem Behälter 2 abgesenkt wird. Insgesamt sind bei dem dargestellten Ausführungsbeispiel drei gleichmäßig um die Hochachse 3 verteilte Zentriermittel 21 vorgesehen.

Wie die Figur 2 zeigt, umfasst die schwimmende Lagerung 11 einen Bolzen 22, der fest mit dem Verfahrelement 13 verbunden ist und damit in den Führungsschienen in dem Grundelement vertikal geführt ist. An dem unteren Ende des Bolzens 22 ist eine kreisförmige Scheibe 23 angebracht. Der Bolzen 22 erstreckt sich durch eine in dem Mischerdeckel 5 ausgebildete Öffnung 24, deren Innendurchmesser größer ist als der Außendurchmesser des Bolzens 22. Die Scheibe 23 ist in einem Raum 25 mit kreisförmigem Querschnitt angeordnet. Der Außendurchmesser der Scheibe 23 ist kleiner als der Innendurchmesser des kreisförmigen Raums 25.

Der Durchmesser der Öffnung 24 ist wiederum kleiner als der Außendurchmesser der Scheibe 23, so dass in dem Mischerdeckel 5 ein Halteabschnitt 26 ausgebildet wird, über den der Mischerdeckel 5 an der Scheibe 23 anliegt bzw. sich abstützt. Der Halteabschnitt 26 bildet gleichzeitig einen Teil der oberen Wand des Raums 23. Die untere Wand 27 des Raums 25 ist unterhalb der Scheibe 23 ausgebildet. Untere Wand 27 und Halteabschnitt 26 sind als Gleitflächen ausgebildet, an denen sich die Scheibe 23, die ebenfalls als Gleitfläche ausgebildet ist, innerhalb des Raums 25 in horizontaler Richtung gleitend verschieben kann.

Durch die Gleitflächen und den größeren Innendurchmesser des Raums 25, die Öffnung 24 und die Außendimension der Scheibe 23 kann sich der Mischerdeckel 5 in horizontaler Richtung relativ zum Bolzen 22 bewegen, bis ein äußerer Abschnitt der Scheibe 23 an einem inneren Wandabschnitt des Raums 25 zur Anlage kommt. In vertikaler Richtung wird eine Bewegung des Bolzens 22 über die Scheibe 23 auf den Halteabschnitt 26 des Mischerdeckels 5 übertragen. Auf diese Weise ist der Mischerdeckel 5 in vertikaler Richtung verfahrbar, während der Mischerdeckel 5 gleichzeitig relativ zu der Führung in horizontaler Richtung schwimmend gelagert ist.

Die Zentriermittel 21 umfassen jeweils eine drehbare Zentriereinheit 28 mit einem zylinderförmigen Abschnitt 29 und einem nach unten daran anschließenden konisch geformten Eingriffsabschnitt 30. Am unteren Ende der Zentriereinheit 28 ist eine schwenkbare Rolle 31 an einer Welle 32 angebracht und um eine Hochachse 33 der Zentriereinheit 28 verschwenkbar, so dass sie an der Unterseite eines von der Behälterwand 10 radial nach außen vorstehenden Bords 36 zur Anlage kommt. Die Zentriereinheit 28 ist ebenfalls um die Hochachse 33 drehbar gelagert.

Die Welle 32 ist Teil eines pneumatischen Aktuators 34 und ist im oberen Abschnitt als Kolben ausgebildet. Durch Steuerung von Hydraulikluft in bzw. aus einer Kammer 35 kann die Welle 32 nach oben und nach unten verfahren werden. Wenn der Mischerdeckel 5 auf die Öffnung des Behälters abgesenkt wird, kann die Zentriereinheit 28 durch Druckluft nach unten relativ zum Mischerdeckel 5 verfahren werden. Dabei kommt zunächst der sich nach unten verjüngende Eingriffsabschnitt 30 mit dem Bord 36 des Behälters 2 in Kontakt. Die schräge Führungsfläche 30 verschiebt infolge einer Bewegung der Zentriereinheit 28 nach unten den Deckel 5 in horizontaler Richtung. Durch die schwimmende Lagerung 11 kann der Mischerdeckel 5 sich in horizontaler Richtung relativ zu der Führung bewegen. Dadurch, dass mindestens drei Zentriereinheiten über den Umfang des Behälters 2 an dem Mischerdeckel 5 verteilt sind, kommt zumindest immer eine der Zentriereinheiten zunächst mit einem Außenrand bzw. dem Bord 36 des Behälters 2 in Kontakt und beginnt den Mischerdeckel 5 in horizontaler Richtung zu bewegen, so dass schließlich alle Zentriereinheiten in Kontakt mit dem Behälter 2 treten. Die Zusammenarbeit der einzelnen Zentriereinheiten bewirkt eine Zentrierung des Mischerdeckels 5 auf dem Behälter 2.

Neben der ersten Rolle 31 ist eine zweite Rolle 39 drehbar an dem Mischerdeckel 5 angebracht und tritt mit einer Lauffläche an der Oberseite des Bords 36 in Kontakt, wenn der Deckel auf den Behälter 5 abgesenkt wird. Die erste Rolle 31 kann verschwenkt werden, wenn der Deckel 5 zentriert ist, tritt mit einer Lauffläche auf der Unterseite des Bords 36 in Kontakt und kann dann gegen den Bord 39 verspannt werden, so dass ein Kippen des Deckels über der Öffnung im Betrieb effektiv vermieden wird.

Um den Mischerdeckel 5 nach dem Mischvorgang in Bezug auf die Führung 12 wieder in eine zentrale Nulllage zu bringen, d.h. die Scheibe 23 wieder konzentrisch zu der Öffnung 24 aus Figur 2 zu bringen, verfügt die Mischvorrichtung über einen Tellerschieber 40. Dieser ist in Figur 3 dargestellt. Beim gezeigten Beispiels ist an jeder Zentriereinheit ein Tellerschieber vorgesehen. Der Tellerschieber 40 verfügt über einen in horizontaler Richtung verfahrbaren Arm 41. An einem oberen Abschnitt des Mischerdeckels 5 ist eine Hülse 42 angebracht. Der Arm 41 weist eine muldenförmige Vertiefung 43 zur Aufnahme der Hülse 42 auf. Mit dieser greift der Arm 41 in horizontaler Richtung an der Hülse 42 an und verschiebt den Mischerdeckel 5 in der schwimmenden Lagerung 11 relativ zum Verfahrelement 13. Durch die Zusammenwirkung aller Tellerschieber wird der Mischerdeckel 5 wieder in eine zentrale Nulllage verfahren.

### Bezugszeichenliste

- 1: Mischvorrichtung
- 2: Behälter
- 3: Hochachse / Rotationsachse
- 4: Öffnung
- 5: Deckel
- 6: Mischwelle
- 7: Wendel
- 8: Bodenbereich
- 9: Antrieb
- 9a: Rotationsachse
- 10: Behälterwand
- 11: Schwimmende Lagerung
- 12: Führung
- 13: Verfahrelement
- 14: Grundelement
- 15: Antrieb
- 16: Ringelement
- 17: zylindrischer Behälterwandabschnitt
- 18: konischer Behälterwandabschnitt
- 19: Lagerung
- 20: Antrieb
- 21: Zentriermittel
- 22: Bolzen
- 23: Scheibe
- 24: Öffnung
- 25: Raum
- 26: Halteabschnitt / obere Gleitfläche
- 27: untere Gleitfläche
- 28: Zentriereinheit
- 29: zylindrischer Abschnitt der Zentriereinheit
- 30: konischer Abschnitt der Zentriereinheit
- 31: Rolle
- 32: Welle
- 33: Hochachse
- 34: Aktuator
- 35: Kammer
- 36: Bord
- 39: Rolle
- 40: Tellerschieber
- 41: Arm
- 42: Hülse
- 43: Vertiefung

## Patentansprüche

1. Mischvorrichtung (1) zum Mischen von Mischgut, mit einem Behälter (2) zur Aufnahme des Mischguts mit einer Öffnung (4) und einem über der Öffnung (4) positionierbaren Mischerdeckel (5),
wobei eine Führung (12) zum Positionieren des Mischerdeckels (5) über der Öffnung (4) vorgesehen ist,
und wobei der Mischerdeckel (5) Zentriermittel (21) aufweist, um den Mischerdeckel (5) an dem Behälter (2) zu zentrieren,
**dadurch gekennzeichnet, dass** der Mischerdeckel (5) schwimmend an der Führung (12) gelagert ist, so dass sich der Mischerdeckel (5) innerhalb eines vorgegebenen Bewegungsbereichs quer zur Führung (12) bewegen kann, und dass die Zentriermittel (21) wenigstens drei Zentriereinheiten (28) umfassen, die um eine Hochachse (3) des Behälters (2) verteilt sind und jeweils einen Eingriffsabschnitt (30) aufweisen, der zur Anlage an der Behälteraußenwand (10) ausgebildet ist, wobei die Zentriereinheit (28) relativ zum Mischerdeckel (5) in vertikaler Richtung verfahrbar ist.

2. Mischvorrichtung nach Anspruch 1, **dadurch gekennzeichnet, dass** die Zentriermittel (21) ein oder mehrere Eingriffsabschnitte (30) aufweisen, wobei die Eingriffsabschnitte (30) derart ausgebildet sind, dass sie den Mischerdeckel (5) am Behälter (2) zentrieren, wenn die Eingriffsabschnitte (30) zumindest teilweise am Behälter (2), vorzugsweise der äußeren Behälterwand, anliegen und sich relativ zum Behälter (2) bewegen.

3. Mischvorrichtung nach Anspruch 1 oder 2, **dadurch gekennzeichnet, dass** der Mischerdeckel (5) wenigstens ein Mischwerkzeug (6) aufweist.

4. Mischvorrichtung nach einem der vorhergehenden Ansprüche, **dadurch gekennzeichnet, dass** die Führung (12) einen Vertikal-Führungshubrahmen umfasst.

5. Mischvorrichtung nach einem der vorhergehenden Ansprüche, **dadurch gekennzeichnet, dass** die schwimmende Lagerung (11) wenigstens einen Bolzen (22) umfasst, der mit der Führung (12) verbunden ist und an dessen einem Ende eine Scheibe (23) angeordnet ist, die an einem Halteabschnitt (26) des Mischerdeckels (5) so angeordnet ist, dass die Scheibe (23) den Halteabschnitt (26) in vertikaler Richtung abstützt, wobei der Halteabschnitt (26) so ausgebildet ist, dass sich die Scheibe (23) relativ zum Halteabschnitt (26) quer innerhalb eines vorgegebenen Bewegungsbereichs bewegen kann.

6. Mischvorrichtung nach Anspruch 5, **dadurch gekennzeichnet, dass** der Halteabschnitt (26) einen ringförmigen Raum (25) umfasst, in dem die Scheibe (23) angeordnet ist, und dass der Innendurchmesser des Raums (25) größer ist als der Durchmesser der Scheibe (23).

7. Mischvorrichtung nach einem der vorhergehenden Ansprüche, **dadurch gekennzeichnet, dass** die Zentriereinheiten (28) sind zumindest abschnittsweise konisch geformt sind.

8. Mischvorrichtung nach einem der vorhergehenden Ansprüche, **dadurch gekennzeichnet, dass** die Zentriereinheiten (28) rotatorisch gelagert sind.

9. Mischvorrichtung nach einem der vorhergehenden Ansprüche, **dadurch gekennzeichnet, dass** Zentriereinheiten (28) zumindest eine gegen einen Bord (36) des Behälters (2) verschwenkbare Rolle (31) umfassen.

10. Mischvorrichtung nach einem der vorhergehenden Ansprüche, **dadurch gekennzeichnet, dass** der Mischerdeckel (5) an der zum Behälter hin gerichteten Seite ein zylinderförmiges Ringelement (16) aufweist.

11. Mischvorrichtung nach Anspruch 10, **dadurch gekennzeichnet, dass** zwischen dem Mischerdeckel (10) und dem Ringelement (16) zumindest abschnittsweise ein Spalt vorgesehen ist.

## Claims

1. A mixing device (1) for the mixing of mixing material, having a container (2) for accommodating the mixing material, with an opening (4) and a mixer lid (5), which can be positioned over the opening (4),
a guide (12) being provided for positioning the mixer lid (5) over the opening (4),
and the mixer lid (5) having centring means (21) in order to centre the mixer lid (5) on the container (2),
**characterized in that** the mixer lid (5) is mounted on the guide (12) in a floating manner, so that the mixer lid (5) can move within a predetermined movement range transversely to the guide (12), and **in that** the centring means (21) comprise at least three centring units (28), which are distributed around a vertical axis (3) of the container (2) and in each case have an engagement section (30), which is constructed to rest on the container outer wall (10), wherein the centring unit (28) can be moved relatively to the mixer lid (5) in the vertical direction.

2. The mixing device according to Claim 1, **characterized in that** the centring means (21) have one or more engagement sections (30), wherein the engagement sections (30) are designed in such a manner that they centre the mixer lid (5) on the container (2) if the engagement sections (30) rest at least partially on the container (2), preferably the outer container wall, and move relatively to the container (2).

3. The mixing device according to Claim 1 or 2, **characterized in that** the mixer lid (5) has at least one mixing tool (6).

4. The mixing device according to one of the preceding claims, **characterized in that** the guide (12) has a vertical guide travel frame.

5. The mixing device according to one of the preceding claims, **characterized in that** the floating bearing (11) comprises at least one bolt (22), which is connected to the guide (12) and at the one end of which a disc (23) is arranged, which is arranged on a holding section (26) of the mixer lid (5) such that the disc (23) supports the holding section (26) in the vertical direction, wherein the holding section (26) is designed such that the disc (23) can move transversely within a predetermined movement range relatively to the holding section (26).

6. The mixing device according to Claim 5, **characterized in that** the holding section (26) comprises an annular space (25), in which the disc (23) is arranged, and **in that** the internal diameter of the space (25) is greater than the diameter of the disc (23).

7. The mixing device according to one of the preceding claims, **characterized in that** the centring units (28) are conically shaped at least in certain sections.

8. The mixing device according to one of the preceding claims, **characterized in that** the centring units (28) are mounted in a rotatory manner.

9. The mixing device according to one of the preceding claims, **characterized in that** centring units (28) comprise at least one roller (31) which can be pivoted towards a rim (36) of the container (2).

10. The mixing device according to one of the preceding claims, **characterized in that** the mixer lid (5) has a cylindrical ring element (16) on the side facing the container.

11. The mixing device according to Claim 10, **characterized in that** a gap is provided at least in certain sections between the mixer lid (10) and the ring element (16).

## Revendications

1. Dispositif de mélange (1) destiné au mélange de produits de mélange, avec un conteneur (2) pour recevoir les produits de mélange avec une ouverture (4) et un couvercle de mélangeur (5) pouvant être positionné sur l'ouverture (4),
sachant qu'un système de guidage (12) est prévu pour le positionnement du couvercle de mélangeur (5) sur l'ouverture (4),
et sachant que le couvercle de mélangeur (5) comporte des moyens de centrage (21) pour centrer le couvercle de mélangeur (5) sur le conteneur (2),
**caractérisé en ce que** le couvercle de mélangeur (5) est logé de façon flottante sur le système de guidage (12) de telle manière que le couvercle de mélangeur (5) peut se mouvoir transversalement au système de guidage (12) à l'intérieur d'une zone de déplacement prédéfinie,
et **en ce que** les moyens de centrage (21) comprennent au moins trois unités de centrage (28), qui sont réparties autour d'un axe vertical (3) du conteneur (2) et comportent respectivement une section d'engagement (30), qui est constituée pour l'appui sur la paroi extérieure de conteneur (10), sachant que l'unité de centrage (28) peut être déplacée en direction verticale par rapport au couvercle de mélangeur (5).

2. Dispositif de mélange selon la revendication 1, **caractérisé en ce que** les moyens de centrage (21) comportent une ou plusieurs sections d'engagement (30), sachant que les sections d'engagement (30) sont constituées de telle sorte qu'elles centrent le couvercle de mélangeur (5) sur le conteneur (2), lorsque les sections d'engagement (30) s'appliquent au moins en partie au conteneur (2), de préférence à la paroi de conteneur extérieure et se déplacent par rapport au conteneur (2).

3. Dispositif de mélange selon la revendication 1 ou 2, **caractérisé en ce que** le couvercle de mélangeur (5) comporte au moins un outil de mélange (6).

4. Dispositif de mélange selon l'une quelconque des revendications précédentes, **caractérisé en ce que** le système de guidage (12) comprend un cadre de guidage vertical.

5. Dispositif de mélange selon l'une quelconque des revendications précédentes, **caractérisé en ce que** le logement flottant (11) comprend au moins un axe (22), qui est relié au système de guidage (12) et à l'extrémité duquel est disposé un disque (23) qui est disposé à une section de maintien (26) du couvercle de mélangeur (5) de telle manière que le disque (23) appuie la section de maintien (26) en direction verticale, sachant que la section de maintien (26) est constituée de telle manière que le disque (23) peut se déplacer transversalement par rapport à la section de maintien (26) à l'intérieur d'une zone de déplacement prédéfinie.

6. Dispositif de mélange selon la revendication 5, **caractérisé en ce que** la section de maintien (26) comprend un espace annulaire (25) dans lequel est disposé le disque (23) et **en ce que** le diamètre intérieur de l'espace (25) est plus grand que le diamètre du disque (23) .

7. Dispositif de mélange selon l'une quelconque des revendications précédentes, **caractérisé en ce que** les unités de centrage (28) sont au moins en partie formées de façon conique.

8. Dispositif de mélange selon l'une quelconque des revendications précédentes, **caractérisé en ce que** les unités de centrage (28) sont logées de façon rotatoire.

9. Dispositif de mélange selon l'une quelconque des revendications précédentes, **caractérisé en ce que** les unités de centrage (28) comprennent au moins un galet (31) pouvant pivoter contre un bord (36) du conteneur (2) .

10. Dispositif de mélange selon l'une quelconque des revendications précédentes, **caractérisé en ce que** le couvercle de mélangeur (5) comporte un élément annulaire (16) cylindrique sur le côté dirigé vers le conteneur.

11. Dispositif de mélange selon la revendication 10, **caractérisé en ce qu'**un interstice est prévu au moins par endroits entre le couvercle de mélangeur (10) et l'élément annulaire (16).
